# EUROPÄISCHE PATENTANMELDUNG

(11) **EP 3 827 802 A1**
(43) Veröffentlichungstag der Anmeldung: **02.06.2021**
(21) Anmeldenummer: 19212656.3
(22) Anmeldetag: 29.11.2019
(51) Int. Cl.: A61J 7/04, A44C 5/00, A61J 1/03

(54) **TRAGVORRICHTUNG FÜR MEDIKAMENTE**

(71) Anmelder: Odermatt, Mina, 3264 Diessbach (CH); Odermatt, Benno, 3264 Diessbach (CH)
(72) Erfinder: Odermatt, Mina, 3264 Diessbach (CH); Odermatt, Benno, 3264 Diessbach (CH)
(74) Vertreter: AMMANN PATENTANWÄLTE AG

(57) **Zusammenfassung**

Eine Tragvorrichtung (1) wird vorgeschlagen zum einfachen, jederzeit zugänglichen und auch für Dritte gut sichtbaren Mitführen von Medikamenten. Sie weist dazu einen Medikamentenbehälter (5) auf, der zusammen mit einem Armteil (3) eine Schlaufe (7) ausbildet, die am Arm einer Person, insbesondere nahe des Handgelenks, bequem getragen werden kann. In einer bevorzugten Ausführung ist das Armteil (3) lösbar am Medikamentenbehälter (5) angebracht, um Medikamentenbehälter (5) und Armteil (3) unabhängig voneinander auswechseln zu können. Insbesondere ist es dadurch möglich, Medikamentenbehälter (5) für eine gewisse Periode, z. B. eine Woche, vorrätig zu haben, so dass die tragende Person selbst, aber auch Dritte wie Pflegepersonen, sofort erkennbar über die regelmässige Einnahme eines Medikaments informiert sind.

## Beschreibung

Die vorliegende Erfindung bezieht sich auf eine Tragvorrichtung für Medikamente gemäss Oberbegriff des Anspruchs 1.

Viele Menschen müssen Medikamente nach einem vorgegebenen Regime einnehmen. Um die regelmässige Einnahme sicherzustellen, sind Behälter bekannt, die z. B. mit den Wochentagen beschriftet sind und Fächer für bestimmte Tageszeiten enthalten, z. B. morgens, mittags, abends. Auf Reisen sind derartige Behälter jedoch wegen ihrer Grösse nicht vorteilhaft. Auch bei längeren Aktivitäten ausserhalb des Hauses oder bei unvorhergesehenen Hindernissen, zum normalen Aufenthaltsort zurückzukehren, kann es vorkommen, dass die Medikamente nicht zur Verfügung stehen, weil der Behälter nicht mitgeführt wurde. Im Rahmen der vorliegenden Anmeldung ist dabei insbesondere an Medikamente in fester Form zu denken, also neben Pulver oder granulären Verabreichungsformen insbesondere an Tabletten, die den Vorteil bieten, durch die Anzahl eine vorgegebene Dosis leicht bestimmen zu können. Auch sind Tabletten leichter handhabbar. Nicht zuletzt sind auch Bruchteildosierungen durch Zerteilen möglich.

Für Notfälle ausser Haus schlägt die US-A-2014/117060 (Colone) vor, in einem Armband Vertiefungen zur Aufnahme eines Medikaments vorzusehen. Die Vertiefungen werden durch Kappen verschlossen. Das Armband selber ist entweder flexibel, um es durch Dehnen über die Hand streifen zu können, oder steif, dann allerdings mit einem Spalt oder Ähnlichem zum selben Zweck. Die Vorrichtung ist gedacht, am Handgelenk getragen zu werden. Die Trägerin selbst hat damit jederzeit leichten Zugriff auf das Medikament, aber im Notfall können auch Rettungspersonen das Medikament leicht entdecken und haben Zugang.

Diese Vorrichtung ist jedoch nicht dafür geeignet, regelmässig einzunehmende Medikamente mit sich zu führen. Dazu wäre es nötig, auch eine leichte Auswechselbarkeit bzw. ein einfaches Nachfüllen der Medikamente vorzusehen.

Ein anderer Aspekt besteht darin, Personen, die nicht zuverlässig selbst an eine Einnahme von Medikamenten denken können, z. B. eine Tagesdosis, oder auch die nächsten Dosen auf eine Art mitgeben zu können, dass Dritte mit geringem Aufwand überprüfen können, ob und welche Dosis genommen wurde bzw. noch eingenommen werden muss. Schliesslich sollte eine solche Vorrichtung auch mit geringen Kosten verbunden sein.

Eine Aufgabe der vorliegenden Erfindung besteht daher darin, eine Tragvorrichtung für Medikamente in fester Form anzugeben, die besser für das Mitführen von Medikamenten in fester Form, insbesondere in Tablettenform, geeignet ist, die nach einem vorgegebenen Regime eingenommen werden müssen.

Eine solche Vorrichtung ist im Anspruch 1 angegeben. Die weiteren Ansprüche geben bevorzugte Ausführungsformen an.

Durch die verschiedenen Ausführungsformen oder auch die erfindungsgemässe Tragvorrichtung im Allgemeinen können zusätzlich einer oder mehrere der folgenden Vorteile erzielt werden.
- Geringere Kosten: Dank modularem Aufbau wird für die tägliche Dosis nur ein Teil der Tragvorrichtung mehrfach benötigt.
- Grössere Flächen für eine deutliche, augenfälligere Markierung, für welchen Zeitraum die jeweilige Dosis vorgesehen ist.
- Erinnerungswirkung: Der Tragvorrichtung kann besser angesehen werden, ob die vorgesehene Dosis eingenommen worden ist bzw. zur Einnahme wie geplant mitgeführt wird, und zwar sowohl durch die betreffende Person selbst wie auch durch Dritte wie Pflegepersonen.
- Bessere Anpassbarkeit an Verabreichungsformen.

Eine grundlegende Eigenschaft der Tragvorrichtung besteht darin, dass sie einfach auswechselbar ist. Die einfachste Massnahme dafür ist, die Tragvorrichtung, die zum Tragen am Handgelenk eingerichtet ist, mit einem Armteil auszustatten, das die prinzipielle Form einer Schlaufe zum Umschlingen des Handgelenks bzw. des Armes hat, das mindestens einen Verschluss aufweist. Der Verschluss gestattet, das Armteil aufzutrennen oder wenigstens so weit zu verlängern, dass die Tragvorrichtung leicht abgestreift oder abgenommen werden kann.

In einer bevorzugten Ausführung ist der Verschluss so ausgeführt, dass das Armteil abnehmbar von einem Behälter für die Aufnahme des Medikaments ausgebildet ist. Weiter bevorzugt ist das Armteil an den gegenüberliegenden Begrenzungen des Medikamentenbehälters abnehmbar angebracht. Diese Ausführung bietet den Vorteil, dass die Tragvorrichtung nicht nur einfach abgenommen werden kann, sondern auch der Medikamentenbehälter ausgetauscht werden kann. Es kann somit z. B. für jeden Tag ein anderer, vorgefüllter Medikamentenbehälter in die Tragvorrichtung eingesetzt werden.

Umgekehrt kann auch das Armteil beibehalten oder ausgewechselt werden, so dass z. B. ein je nach Anlass höherwertigeres oder ästhetisch anspruchsvoller gestaltetes Armteil verwendet werden kann. Zum einen kann daher ohne zusätzlichen Aufwand für Armteile für jede Einnahmeperiode ein gefüllter Medikamentenbehälter in die Tragvorrichtung eingesetzt werden und von der Trägerin mitgeführt werden. Andererseits kann auch je nach Vorliebe nur das Armteil an die Bedürfnisse angepasst werden. Mit verringertem finanziellem Aufwand ist damit eine höhere Variabilität und eine bessere Unterstützung für die regelmässige Einnahme von Medikamenten erreicht.

Die Erfindung soll weiter an bevorzugten Ausführungsbeispielen unter Bezugnahme auf die Figuren erläutert werden.
- Figur 1: Vorderansicht auf eine erste Ausführungsform der Tragvorrichtung;
- Figur 2: Rückansicht auf die Tragvorrichtung gemäss Figur 1;
- Figur 3: Ansicht wie Figur 1, Medikamentenbehälter geöffnet;
- Figur 4: Seitliche Ansicht des Medikamentenbehälters, vergrössert, Armteil abgenommen;
- Figur 5: Schnitt durch die Tragvorrichtung in der Ebene der Schlaufe des Armteils;
- Figur 6: Ansicht ähnlich Figur 3 auf eine zweite Ausführungsform der Tragvorrichtung mit anders aufgeführtem Medikamentenbehälter;
- Figur 7: Schnitt durch Tragvorrichtung gemäss Figur 6 in der Ebene der Schlaufe des Armteils;
- Figur 8: Seitenansicht auf eine verbundene Anordnung von zwei Tragvorrichtungen;
- Figur 9: Anordnung gemäss Figur 8: Zwischenzustand beim Zusammenfügen bzw. Zerlegen;
- Figur 10: Schnitt durch die Anordnung von Tragvorrichtungen gemäss Figur 8 durch die Mitte der Medikamentenbehälter und senkrecht zur Schlaufe der Armteile;
- Figur 11: Seitenansicht auf eine Ausführungsform der Tragvorrichtung;
- Figur 12: Ansicht von hinten auf die Tragvorrichtung gemäss Figur 11;
- Figur 13: Ansicht wie Figur 11, Medikamentenbehälter geschlossen;
- Figur 14: Bewegungsablauf des Anbringens eines Armteilendes am Medikamentenbehälter am Beispiel der Tragvorrichtung gemäss Figur 11.

Eine beispielhafte Tragvorrichtung 1 umfasst ein Armteil 3 und einen Medikamentenbehälter 5. Medikamentenbehälter 5 und Armteil 3 bilden zusammen eine Schlaufe 7 in einer Grösse, die es gestattet, die Tragvorrichtung 1 am Arm einer Person, insbesondere nahe dem Handgelenk, zu tragen. Der Durchmesser der Schlaufe 7 liegt daher für erwachsene Personen im Bereich 5-10 cm. Anwendungen für Kinder bis zu Neugeborenen erfordern entsprechend kleinere Durchmesser. Das Armteil 3 ist bevorzugt aus flexiblem Material oder weist eine flexible oder bewegliche Konstruktion auf, wie eine Kette oder ein Gliederband. Zum Abnehmen kann das Armteil 3 einen Verschluss enthalten, der das vollständige Auftrennen oder auch nur eine Verlängerung des Armteils 3 ermöglicht, um den Durchmesser der Schlaufe 7 soweit zu erweitern, dass die Tragvorrichtung abgestreift werden kann. Derartige Verschlüsse oder Verlängerungsvorrichtungen sind dem Fachmann aus dem Bereich Schmuck oder Armbanduhren bekannt und in den Figuren daher nicht dargestellt, aber eine mögliche Anordnung 8 ist in Fig. 1 angedeutet.

Das Armteil 3 ist mit dem Medikamentenbehälter 5 mittels zweier Verbindungseinrichtungen 9 verbunden. Diese Verbindungseinrichtungen 9 sind bevorzugt so ausgeführt, dass das Armteil 3 vom Medikamentenbehälter 5 abgenommen werden kann. Diese Funktion kann auch den obengenannten Verschluss ersetzen.

Wie in Figur 4 gezeigt, umfasst die Verbindungseinrichtung 9 auf der Seite des Medikamentenbehälters 5 eine Aufnahme 11, die hier als weiblicher Teil einer Bajonett- oder Renkverbindung ausgeführt ist und kreisförmigen Querschnitt aufweist, um die nötige Drehbewegung des männlichen Teils (s.u.) zu gestatten. Charakteristisch hierfür sind die beiden im Wesentlichen L-förmigen Nuten 15 im Umfang der Aufnahme 11. Die Enden 9 des Armteils 3 (siehe Figur 5) sind mit Hülsen 17 versehen, in deren Vorderende 19 ein beidseitig herausragender Stift 21 angeordnet ist. Die hervorstehenden Enden des Stifts 21 sind vorgesehen, in die Nuten 15 der Aufnahme 11 eingeführt und durch Verdrehen darin gesichert zu werden, wodurch sich eine sichere Verbindung des Armteils 3 am Medikamentenbehälter 5 ergibt.

Da die Armteile 3 beweglich (flexibel) ausgeführt sind, können die Hülsen 17 fest an den Enden 16 angebracht werden. Denkbar ist aber auch eine drehbare Befestigung, oder das Ende 16 des Armteils 3 kann direkt mit dem Stift 21 ausgestattet sein.

Wird die Tragvorrichtung getragen, befindet sie sich also an einem Arm einer Trägerin, so ist ein Verdrehen des Armteils 3 gegenüber dem Medikamentenbehälter 5 durch den Arm in der Schleife 7 behindert. Vorzugsweise liegt der Medikamentenbehälter 5 auch am Arm an, so dass er gegenüber dem Armteil 3 nur unter Überwindung eines Widerstands verdrehbar ist. Eine in diesem Zustand nicht oder nur gegen adäquaten Widerstand verdrehbare Anbringung des Stifts 21 am Armteil 3 führt daher dazu, dass eine adäquate Sicherheit gegen ungewolltes Abfallen der Tragvorrichtung gegeben ist, insbesondere dann, wenn das Armteil 3 sich nur begrenzt in sich verdrehbar ist. Einen Widerstand gegen Verdrehbarkeit zeigen insbesondere Gliederarmbänder und im Wesentlichen stabförmige, zur vorgegebenen Form gebogene und aus einem flexiblen Material (Kunststoff) bestehende, im Wesentlichen einteilige Armteile. Das Abnehmen einer solchen Tragvorrichtung kann einmal dadurch erfolgen, dass der oben genannte, im Armteil befindliche Verschluss geöffnet wird, oder dass unter angemessener Krafteinwirkung eine der Verbindungseinrichtungen 9 gelöst wird.

Figur 1 zeigt eine Vorderansicht auf dem Medikamentenbehälter 5, der in seiner Vorderwand eine Rippe 23 aufweist, an deren Vorderkante eine Verdickung 25 ausgebildet ist. Komplementär dazu ist an der Rückwand 27 des Medikamentenbehälters 5 (Figur 2) eine Nut 29 vorhanden, an deren Grund sich eine entsprechende Ausnehmung (nicht dargestellt) komplementär zur Verdickung 25 befindet. Damit ist es möglich, zwei Tragvorrichtungen 1 durch Einschieben der Rippe 23 des einen Medikamentenbehälters 5 in die Nut 29 des anderen Medikamentenbehälters 5 zu verbinden, um eine Tragvorrichtung mit zwei Medikamentenbehältern zu erhalten. Auf diese Art ist es möglich, flexibel die Tragvorrichtung 1 durch Kombinieren von zwei oder mehr Einzeltragvorrichtungen an die Menge der mitzuführenden Medikamente anzupassen. Ein Vorteil dabei ist, dass jeder Medikamentenbehälter für sich Teil einer Tragvorrichtung ist, so dass auch bei einem Aufbrechen der Verbindung zwischen den Medikamentenbehältern sichergestellt ist, dass die Medikamentenbehälter am Arm des Trägers verbleiben.

Figur 3 zeigt den Medikamentenbehälter 5 mit geöffnetem Deckel 31. Der Medikamentenbehälter 5 ist hier eingerichtet, zwei Tabletten 33 (siehe Figur 5) aufzunehmen. Dabei ist unter dem Deckel 31, aber oberhalb der Tabletten 33 eine verschiebbare Abdeckung 35 angeordnet, so dass jeweils nur eine der beiden Tabletten 33 direkt zugänglich ist. Damit ist es möglich, nur eine der beiden Tabletten 33 z. B. durch Schütteln oder Kippen des Medikamentenbehälters zu entnehmen.

Figuren 6 und 7 zeigen eine Variante der Tragvorrichtung 1, bei der der Medikamentenbehälter 5 für die Aufnahme von vier Tabletten 39 eingerichtet ist, die jeweils in einer Blisterverpackung eingehüllt sind.

Figuren 8 bis 10 zeigen in einer räumlichen Vorderansicht sowie im Schnitt senkrecht durch die Ebene der Schlaufen 7 und die Medikamentenbehälter 3 eine Anordnung 43 aus zwei miteinander verbundenen Tragvorrichtungen 1a, 1b wie weiter oben beschrieben. Im Folgenden werden die einzelnen Tragvorrichtungen, soweit nötig, mit "a" und "b" gekennzeichnet. Dabei ist die in Figur 8 vorne liegende Tragvorrichtung 1 gemäss der zuerst beschriebenen Tragvorrichtung ausgeführt, namentlich bezüglich des Medikamentenbehälters 5. Die hinten liegende Tragvorrichtung 1, in Figur 10 rechts, ist dagegen gemäss der Alternative gemäss Figuren 6 und 7 ausgebildet. Deutlich ist das sichtbar in der Figur 9, in der gezeigt ist, wie die Medikamentenbehälter 5 miteinander verbunden werden, indem die Rippe 23 des hinteren Medikamentenbehälters 5a in die Nut 29 des vorderen Medikamentenbehälters 5b zum Teil eingeschoben ist. In Fig. 10 ist der rechte Behälter 5 leer, und das Stirnende 64 des Armteils 3 ist in der Ausnehmung 11 zu sehen.

Figuren 11-13 zeigen eine alternative Ausführung der Mittel zum Verbinden der Medikamentenbehälter 5. Hierbei wird die Verbindung durch eine Relativbewegung senkrecht zur Längsrichtung der Medikamentenbehälter 5 durchgeführt, während sie mittels Rippe 23 und Nut 29 in Längsrichtung des Medikamentenbehälters durchgeführt wurde. Hier sind auf der einen Seitenwand 51 zwei Stege 53 ausgebildet, die sich im Wesentlichen von der Entnahmeöffnung 55, das heisst der Oberkante 56 der Seitenwand 51, zur Unterkante 59 der Seitenwand 51 erstrecken. Bevorzugt, und wie auch in Figuren 11-13 dargestellt, überstreichen sie nicht diese gesamte Distanz, sondern nur einen Teil davon, z. B. höchstens 80 % oder höchstens 60 %.

Oben auf den Stegen 53, das heisst beabstandet von der Wand 51, sind im Wesentlichen abgerundet V-förmige Strukturen 63 ausgebildet, wobei sich die Schenkel 65 der Strukturen 63 nach unten zur Unterkante 59 hin spreizen.

In der gegenüberliegenden Seitenwand, der Rückwand 69, sind Schlüssellochnuten 71 mit T-förmigem Querschnitt ausgebildet. Die Schlüssellochnuten 71 sind dabei derart geformt, dass die Strukturen aus Steg 53 und V-förmiger Struktur 63 auf der Vorderseite 51 in sie eingeführt werden können.

Da die relative Bewegung der Medikamentenbehälter 5 für die Verbindungsvorkehrung gemäss Figuren 11-13 radial zur Schlaufe 7 erfolgt, während sie bei der vorangehenden Ausführung gemäss Figuren 1-10 tangential zur Schlaufe erfolgt, ist diese Verbindung in höherem Masse gegen ein Lösen gesichert, wenn sich eine Anordnung aus zwei oder mehr Tragvorrichtungen 1 am Arm einer Trägerin befindet.

Denkbar ist, die V-förmigen Strukturen 63 umgekehrt anzuordnen, das heisst, dass sie mit den Schenkeln 65 zur Entnahmeöffnung 55 weisen. Dadurch wird das Einführen in die T-Nuten 71 erleichtert. Andererseits ergibt sich beim Lösen voneinander ein Spreizeffekt für die Schenkel 65, insbesondere wenn die Seitenwände der Quernut der T-Nuten 71 rau oder sogar gezahnt ausgeführt sind. Denkbar ist auch, die T-Nuten 71 offen zur Entnahmeöffnung 55 oder, auch zusätzlich dazu, offen zur Unterkante 59 hin auszuführen. Um eine genaue Positionierung, das heisst bevorzugt mit fluchtender Entnahmeöffnung 55 und ebenso fluchtender Unterkante 59 wegen des Tragekomforts, zu erzielen, können an den vorderen und hinteren Seitenwänden 51, 69 komplementär ausgeführte Erhebungen bzw. Vertiefungen oder andere, an sich bekannte Mittel ausgebildet sein, um einen überwindbaren Einschnappeffekt in der optimalen Position zu erzielen.

In den Figuren 11-13 ist ein Deckel 31 aus Anschaulichkeitsgründen nicht eingezeichnet. Er ist so anzubringen, dass er die nach oben offenen Schlitze 71 nicht verschliesst bzw. wenigstens in einer Position den Zugang ermöglicht. Dazu kann der Deckel an der Hinterkante Ausnehmungen aufweisen, so dass er in geschlossenem Zustand das Einführen der V-förmigen Strukturen 63 in die T-Nuten 71 gestattet. Denkbar sind aber auch andere Massnahmen, z. B. zwei in statt auf der Entnahmeöffnung 55 angeordnete, verschiebbare Abdeckungen, die übereinander schiebbar sind, um die eine oder andere Hälfte des Innenraums des Medikamentenbehälters 5 zugänglich zu machen.

Figur 14 zeigt prototypisch drei verschiedene Situationen des Ankoppelns eines Vorderendes 19 an einen Medikamentenbehälter 5. Figur 14a zeigt das Ende 19 noch beabstandet von der Seitenwand 77, an der das Ende 19 angekoppelt werden soll. Der Stift 21 ist schon durch Drehen des Endes 19 in die Position gebracht, die ein Einführen in die Öffnungen 79 der Nuten 15 (siehe Figur 4) des weiblichen Teils des Bajonettverschlusses gestattet. In Figur 14b ist das Ende 19 in die Aufnahme 11 eingeführt, aber noch in der verdrehten Position gemäss Figur 14a. In Figur 14c ist das Ende schliesslich um 90°, in der Figur im Uhrzeigersinn, verdreht, wodurch der (hier nicht sichtbare) Stift 21 zum Ende der Nut 15 verdreht ist und an diesem Ende anschlägt.

Aus der vorangehenden Beschreibung sind dem Fachmann zahlreiche Abwandlungen und Ergänzungen zugänglich, ohne den Schutzbereich der Erfindung zu verlassen, der durch die Ansprüche definiert ist. Denkbar ist insbesondere:
- Ausführung des Medikamentenbehälters 5 in verschiedensten Materialien, wie Kunststoff (bevorzugt, da preiswert und pflegeleicht), aber auch sonstige gängige Materialien wie Metalle, Legierungen.
- Das Armteil 3 kann aus Kunststoff, Metall, Holz oder anderem Material bestehen. Bei steifen Materialien ist eine mechanisch flexible Struktur bevorzugt, z. B. Kette, Gliederarmband. Insbesondere können auch aus ästhetischen Gründen wertvolle Materialien wie Edelmetalle in Betracht gezogen werden.
- Der Medikamentenbehälter kann sich auch aus zwei oder mehr Medikamentenbehältern zusammensetzen, die fest oder auch lösbar miteinander verbunden sind, z. B. über Vorkehrungen wie für das Kombinieren zweier Tragvorrichtungen beschrieben (siehe Figuren 8-12). Eine solche lösbare Verbindung innerhalb des Medikamentenbehälters kann auch den Verschluss der Tragvorrichtung darstellen.
- Der Medikamentenbehälter kann zum Mitführen anderer, kleinvolumiger Bedarfsgegenstände ausgebildet sein.
- Das Nutzvolumen des Medikamentenbehälters beträgt höchstens 10 ml, mit steigender Bevorzugung höchstens 7, 5, 3, 2 und mindestens 0,5 ml, bevorzugt mindestens 1 ml (1 ml = 1 cm³).
- Für die Anbindung des Armteilendes 19 an den Medikamentenbehälter 5 wird ein anderer Mechanismus oder ein anderes Prinzip eingesetzt. Denkbar sind Klemmkupplung, Schwalbenschwanzkupplung, z. B. mit hinterschnittener oder T-förmiger Nut in der Wand des Medikamentenbehälters mit einem entsprechenden Gegenstück am Armteilende zum Einschieben von der Seite oder von oben in die Wand des Medikamentenbehälters 5. Zum Verhindern eines selbständigen Lösens kann die Führungsnut mit einer passenden Massnahme ausgestattet sein, z. B. einer Verengung, die ein Herausnehmen des Kupplungsteils am Armteilende nur unter angemessenem Kraftaufwand gestattet. Eine andere Möglichkeit ist der Einsatz einer Magnetkupplung, z. B. durch Vorsehen eines Magneten am Armteilende 19 und ein magnetisch anziehbares Material in oder auf der Vorderwand des Medikamentenbehälters. "Magnetisch anziehbar" umfasst dabei magnetisierbares Material wie auch magnetisiertes Material.
- Es ist mehr als ein Medikamentenbehälter in der Tragvorrichtung vorhanden, z. B. aneinander in Umfangsrichtung anliegend, oder auf eine Art über den Umfang verteilt.

## Patentansprüche

1. Am Arm einer Person, bevorzugt nahe am Handgelenk, tragbare Tragvorrichtung (1), umfassend
- einen Behälter (5) zur Aufnahme mindestens eines Medikaments in fester Form,
- einen Deckel zum Öffnen und Schliessen des Behälters, wobei der Deckel beweglich am Behälter gelagert ist, so dass das Medikament entnehmbar ist während sich die Tragvorrichtung am Arm befindet,
- ein Armteil (3), welches beim Tragen am Arm zusammen mit dem Behälter (5) eine um den Arm verlaufende geschlossene Schlaufe (7) bildet, und
- lösbare Verbindungsmittel (21, 29), um die Tragvorrichtung vom Arm entfernen zu können, an wenigstens einem der folgenden Orte:
-- im Armteil, sodass das Armteil aufteilbar und verlängerbar ist, und
-- zwischen Behälter (5) und Armteil (2), sodass das Armteil vom Behälter (5) abnehmbar ist.

2. Tragvorrichtung (1) gemäss Anspruch 1, **dadurch gekennzeichnet, dass** weitere Verbindungsmittel (23, 25, 29; 53, 63, 71) zum lösbaren Verbinden eines weiteren Behälters (5) einer weiteren Tragvorrichtung (1) an den Behältern (5) der Tragvorrichtung und der weiteren Tragvorrichtung vorhanden sind.

3. Tragvorrichtung gemäss einem der Ansprüche 1 bis 2, **dadurch gekennzeichnet, dass** mindestens eine Längsseite des Behälters (5) ein Komponente der weiteren Verbindungsmittel (23, 25, 29; 53, 63, 71) aufweist, vorzugsweise beide Längsseiten je eine Komponente der weiteren Verbindungsmittel (23, 25, 29; 53, 63, 71) aufweisen.

4. Tragvorrichtung gemäss Anspruch 3, **dadurch gekennzeichnet, dass** die eine Längsseite des Behälters (5) eine erste (23, 25; 53, 63) der Komponenten der weiteren Verbindungsmittel und die gegenüberliegende Längsseite eine zweite Komponente (29; 71) der weiteren Verbindungsmittel aufweist, so dass durch Verbinden von erster und zweiter Komponente an zwei Behältern die beiden Behälter miteinander verbindbar sind,

5. Tragvorrichtung gemäss einem der Ansprüche 2 bis 4, **dadurch gekennzeichnet, dass** die erste Komponente (23, 25; 53, 63) der weiteren Verbindungsmittel mindestens einen Vorsprung (23; 53) umfasst und die zweite Komponente (29, 71) der weiteren Verbindungsmittel mindestens eine Vertiefung (29; 71) umfasst.

6. Tragvorrichtung gemäss einem der Ansprüche 1 bis 5, **dadurch gekennzeichnet, dass** das Armteil (3) an zwei gegenüberliegenden beiden Enden (19) mittels der lösbaren Verbindungsmittel (21, 29) am Behälter (5) lösbar befestigt ist, bevorzugt durch je eine Bajonett- oder Magnetverbindung, wobei an den beiden Enden die gleiche oder verschiedene Verbindungen vorhanden sind

7. Tragvorrichtung gemäss einem der Ansprüche 1 bis 6, **dadurch gekennzeichnet, dass** die lösbaren Verbindungsmittel weingstens einen innerhalb des Armteils angeordneten Trennverschluss zum Auftrennen des Armteils umfassen oder einen Verschluss umfassen, der verlängerbar ist, um die Tragvorrichtung über die Hand streifen zu können

8. Tragvorrichtung gemäss einem der Ansprüche 1 bis 7, **dadurch gekennzeichnet, dass** der Behälter wenigstens eines der folgenden Merkmale aufweist:
- eine gekrümmte Rückseite;
- abgeschrägte Schmalseiten in Annäherung an eine radiale Ausrichtung zur Schlaufe (7);
- Behälter (5) ist ein rechteckiger Kasten mit im wesentlichen starren Wänden;
- der Boden des Behälter (5) weist mindestens eine Zwischenwand zur Bildung von Fächern auf;
- das Aufnahmevolumen des Behälters beträgt mindestens 0,5 cm³, bevorzugt mindestens 1 cm³ und maximal 10 cm³ oder mit steigender Bevorzugung 7, 5, 3 oder 2 cm³;
- der Behälter (5) weist einen Deckel (31) auf, der verschiebbar oder aufklappbar ist, um den Zugang zum Inhalt zu gestatten, und bevorzugt mehrteilig ausgebildet ist;
- der Behälter (5) weist neben einem äusseren Deckel (31) einen darunterliegenden, nach Öffnen des äusseren Deckels zugänglichen Zwischendeckel auf;

9. Tragvorrichtung gemäss einem der Ansprüche 1 bis 8, **dadurch gekennzeichnet, dass** das Armteil (3) flexibel ausgebildet ist, bevorzugt als eines von:
- stabförmiges, gebogenes Teil aus einem gummielastischem Kunststoff;
- Gliederarmband,
- Kettenarmband,
- gewobenes Armband, und
- Armband aus einem natürlichen Material.
